# FASCICULE DE BREVET EUROPEEN

(11) **EP 1 147 264 B1**
(45) Date de publication et mention de la délivrance du brevet: **23.04.2003**
(21) Numéro de dépôt: 99959474.0
(22) Date de dépôt: 10.12.1999
(51) Int. Cl.: E02D 9/00

(54) **DISPOSITIF DE RECEPAGE POUR DES OUVRAGES EN BETON**
VORRICHTUNG ZUM KÖPFEN VON BETONBAUWERKEN
CUT-OFF DEVICE FOR CONCRETE STRUCTURES

(30) Priorité: 11.12.1998 FR 9815848
(43) Date de publication de la demande: 24.10.2001
(73) Titulaire: Fonfrede, Dominique, 38920 Crolles (FR); Compassi, Edmond, 73000 Chambéry (FR)
(72) Inventeur: Fonfrede, Dominique, 38920 Crolles (FR); Compassi, Edmond, 73000 Chambéry (FR)
(74) Mandataire: Hecké, Gérard
(86) Numéro de dépôt international: FR9903088
(87) Numéro de publication internationale: WO00036228

(56) Documents cités:
- FR-A- 2 767 346
- US-A- 4 571 124
- PATENT ABSTRACTS OF JAPAN vol. 005, no. 135 (M-085), 27 août 1981 (1981-08-27) -& JP 56 070324 A (MATSUGISHI SHOGO;OTHERS: 02), 12 juin 1981 (1981-06-12)
- PATENT ABSTRACTS OF JAPAN vol. 009, no. 194 (M-403), 10 août 1985 (1985-08-10) -& JP 60 059223 A (HAZAMAGUMI:KK), 5 avril 1985 (1985-04-05)
- PATENT ABSTRACTS OF JAPAN vol. 008, no. 195 (M-323), 7 septembre 1984 (1984-09-07) -& JP 59 085023 A (SHIYOUTAROU SHIMURA), 16 mai 1984 (1984-05-16)

## Description

### Domaine technique de l'invention

L'invention est relative à un dispositif de recépage ou de démolition d'une pièce en béton, comprenant des moyens de mise en place d'au moins un élément de recépage équipé d'un réservoir élémentaire destiné à recevoir un agent réactif de nature chimique ou mécanique pour provoquer la fissuration par effet d'expansion de la pièce en béton.

### Etat de la technique

II a déjà été proposé un dispositif de recépage utilisant des moyens de réservation mis en place avant l'opération de coulée du béton, pour créer une série de canaux dans la masse de béton durcie. L'agent réactif est ensuite introduit dans les canaux communiquant avec les différents réservoirs. La mise en oeuvre d'un tel procédé de réservation fait usage d'une cage amovible ayant une pluralité de barres rigides verticales. La réaction de l'agent d'expansion provoque un éclatement de la masse de béton, qui nécessite un démontage des blocs de béton éclatés.

### Objet de l'invention

L'objet de l'invention consiste à réaliser un dispositif de recépage ou de démolition de construction simple, et permettant de définir avec précision la zone de rupture de la partie d'un ouvrage en béton à démolir, sans affecter la tenue mécanique du reste de l'ouvrage.

Le dispositif selon l'invention est caractérisé en ce que le réservoir de chaque élément de recépage est formé par un flacon, réalisé notamment en matière plastique, ayant un fond fermé, et une enveloppe latérale faisant un angle aigu avec le fond, ledit angle étant compris entre 25° et 60° pour engendrer des forces d'expansion destinées à provoquer une fracture de la pièce de béton le long de la zone de rupture définie par le fond, et un mouvement de soulèvement de faible amplitude du bloc de béton après le recépage. Le sommet de l'enveloppe est fixé à un organe de support pour la mise en place du fond au niveau de la démolition souhaitée.

Selon un mode de réalisation préférentiel, l'organe de support comporte un tube rigide raccordé à un embout tubulaire de connexion ménagé au sommet de l'enveloppe, ledit tube servant de canal d'amenée de l'agent de démolition à l'intérieur du flacon.

La mise en place de chaque élément de recépage peut être opérée individuellement, ou groupés au moyen d'un cadre de positionnement, avant ou après l'opération de coulée du béton.

Selon une caractéristique de l'invention, le cadre de positionnement est fixé avant l'opération de coulée du béton, à des armatures en attente au moyen d'entretoises angulairement espacées entre les différents tubes des éléments de recépages. Les entretoises s'étendent avantageusement dans le sens radial vers l'intérieur du cadre de positionnement pour délimiter un orifice de passage axial du tuyau de coulée du béton.

Le fond plat du flacon de chaque élément de recépage est généralement disposé horizontalement en s'étendant perpendiculairement à la direction d'enfoncement. Il en résulte une fracture horizontale du béton le long d'un plan passant par tous les fonds coplanaires des flacons. Il suffit ensuite de lever le bloc sectionné à la base, et l'opération est terminée.

Il est également possible d'obtenir une fracture en diagonale en utilisant des flacons à fonds obliques, disposés sur le cadre de positionnement dans un plan incliné.

Selon un développement de l'invention, chaque flacon peut être rempli avec un agent réactif retardé, et est ensuite mis en place avant ou après la coulée du béton, sans faire usage de tubes de remplissage.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue schématique en coupe d'un élément de recépage selon l'invention ;
- la figure 2 représente le flacon de l'élément de recépage de la figure 1, associé à un organe de guidage facilitant la pénétration dans le béton ;
- le figure 3 montre une vue en élévation du cadre de positionnement équipé de plusieurs éléments de recépage pour la mise en place avant la coulée du béton ;
- la figure 4 est une vue en plan de la figure 3 ;
- la figure 5 est une vue d'un flacon adapté pour le remplissage d'un agent réactif retardé ;
- la figure 6 montre un dispositif de fixation d'un tube sur un gabarit de pose ;
- la figure 7 représente une variante de la figure 6.

### Description d'un mode de réalisation préférentiel

En référence à la figure 1, un élément de recépage 10 pour un dispositif de démolition des ouvrages en béton, comporte un flacon 12, de préférence en matière plastique, destiné à être raccordé à un organe de support 14 constitué par un tube 16 vertical. Le flacon 12 est conformé selon une poche creuse à fond 18 fermé sensiblement plat, raccordé à une enveloppe 20 latérale tronconique. Il est clair que toute autre forme de révolution peut être utilisée pour réaliser l'enveloppe 20.

Le fond 18 peut également être bombé pour compenser la pression engendrée par le béton lors de la coulée.

L'enveloppe 20 forme un angle aigu avec le fond 18, ledit angle à la base étant compris de préférence entre 25° et 60°. Un embout 22 tubulaire est agencé au sommet de l'enveloppe 20 pour recevoir l'extrémité inférieure du tube 16. La fixation du tube 16 à l'enveloppe 20 s'effectue par vissage ou par tout moyen d'assemblage.

Selon un premier mode opératoire, l'élément de recépage 10 est introduit verticalement dans le béton frais 24 après l'opération de coulée du béton. La longueur du tube 16 est choisie pour permettre la venue en saillie de l'extrémité supérieure, laquelle sert d'orifice d'accès 26 pour la mise en place d'un agent de destruction, par exemple du type expansif chimique ou mécanique.

La profondeur de pénétration de l'élément de recépage 10 dans le béton 24 détermine avec précision la zone de rupture 28. Après l'introduction de l'agent de démolition, il se produit au bout d'une certaine durée, un effet d'expansion à l'intérieur du flacon 12 en matière plastique. Les forces de réaction F résultantes sont réparties perpendiculairement le long de la paroi de l'enveloppe 20 tronconique, et engendrent des composantes radiales F1 s'étendant parallèlement au fond 18, et des composantes verticales F2 perpendiculaires au fond 18. II en résulte une fracture horizontale du béton dans le plan passant par le fond 18 plat du flacon 12 qui détermine la zone de recépage 28. L'action des composantes verticales F2 provoque un léger mouvement de soulèvement du bloc de béton lors du recépage.

Selon la figure 2, l'introduction de l'élément de recépage 10 dans le béton frais est facilitée grâce à un élément de guidage 30 fixé à la face externe du fond 18 plat. L'élément de guidage 30 est formé par un cône, réalisé par exemple en béton, dont la pointe est dirigée vers le bas, et la base est en contact avec le fond 18.

En fonction de la section de l'ouvrage en béton à recéper, une pluralité d'éléments de recépage 10 sont mis en place dans le béton frais. L'introduction de ces éléments peut s'effectuer individuellement ou groupés sur un cadre de positionnement 32 commun. L'enfoncement au moyen d'un cadre de positionnement permet une pénétration simultanée et rapide de l'ensemble des flacons 12 dans le béton frais. L'agent de démolition est ensuite introduit dans les flacons 12 par les orifices 26 des différents tubes 16. Après la réaction d'expansion de l'agent de démolition, la fracture horizontale du béton permet un recépage par un simple levage vertical du bloc de béton fracturé.

Selon la variante des figures 3 et 4, le cadre de positionnement 32 équipé des différents éléments de recépage 10, est mis en place avant la coulée du béton 24. Le cadre de positionnement 32 est fixé préalablement aux armatures 34 en attente du pieu par des entretoises 36 angulairement espacées entre les tubes 16, et reposant sur un cerce 39 solidaire des armatures.

Les armatures 34 sont formées par des fers à béton en acier entourant coaxialement les tubes 16, et les entretoises 36 s'étendent radialement vers l'intérieur de cadre de positionnement 32 pour définir l'orifice interne 38 de passage du tuyau de coulée (non représenté) du béton. Tous les fonds 18 des flacons 12 sont disposés sensiblement dans un même plan horizontal.

Dans les deux cas de mise en place des éléments de recépage 10 après ou avant la coulée du béton, les tubes 16 d'amenée de l'agent expansif restent intégrés dans le bloc de béton récupéré après recépage.

Le fond 18 plat des flacons 12 permet d'obtenir une fracture horizontale du bloc de béton suivant la zone de recépage 28. Il est clair qu'une fracture en diagonale peut être obtenue au moyen de flacons ayant des fonds inclinés selon un angle prédéterminé correspondant au plan de fracture.

Selon une autre variante de réalisation, les flacons 12 ne sont pas prolongés par des tubes 16, mais sont remplis directement par un agent expansif retardé de nature chimique ou mécanique. Sur la figure 5, chaque flacon 112 comporte à cet effet un fond 118 constitué par un couvercle amovible, lequel est fermé après le remplissage par l'agent expansif retardé. Dans ce cas, l'embout 122 est obturé, et la forme conique ou tronconique de l'enveloppe 120 est similaire à celle de la figure 1.

Les flacons 112 remplis avec l'agent expansif retardé, sont soit mis en place avant la coulée du béton au moyen d'un cadre de support, soit introduits dans le béton frais après la coulée par l'intermédiaire d'une tige récupérable.

L'effet retardateur d'expansion peut avoir une durée spécifique, de préférence supérieure à 2 jours, en fonction de la dimension de l'ouvrage, de la nature du béton et de la température ambiante.

La matière plastique des flacons 12, 112 peut être remplacée par tout autre matériau équivalent cassable ou déformable, par exemple du verre.

Sur la figure 6, un dispositif de fixation 200 d'un tube 16 sur un gabarit de pose 202, comporte une pince de serrage 203 associée à un profilé support 204 dans lequel est enfilé un tube 16. Le profilé 204 possède deux branches élastiques destinées à se rapprocher ou à s'écarter en fonction de la position fermée ou ouverte de la pince 203.

Après la coulée du béton, le gabarit de pose 202 équipé d'une pluralité de tubes 16 et de flacons 12, est mis en place sur le cerce 39. La pince 203 est actionnée vers la position desserrée, et on descend individuellement chaque tube 16 vers le fond. En fin de course, la pince 203 est fermée pour assurer le blocage du tube 36.

Après l'opération de recépage, on ouvre toutes les pinces 203, et le gabarit de pose 202 est ainsi réutilisable sur le chantier pour le recépage d'un autre autre pieu de même dimension.

En référence à la figure 7, le dispositif de fixation 300 du tube 16 est formé par une pièce de clipsage 302 de section sensiblement circulaire, et déformation élastiquement.

## Revendications

1. Dispositif de recépage ou de démolition d'une pièce en béton, comprenant des moyens de mise en place d'au moins un élément de recépage (10) équipé d'un réservoir élémentaire destiné à recevoir un agent de démolition de nature chimique
ou mécanique pour provoquer la fissuration par effet d'expansion de la pièce en béton,
**caractérisé en ce que** le réservoir de chaque élément de recépage (10) est formé par un flacon (12, 112), notamment réalisé en matière plastique, ayant un fond (18, 118) fermé, et une enveloppe (20, 120) latérale faisant un angle aigu avec le fond, ledit angle étant compris entre 25° et 60° pour engendrer des forces d'expansion destinées à provoquer une fracture de la pièce de béton le long de la zone de rupture (28) définie par le fond (18, 118) dudit flacon, et un mouvement de soulèvement de faible amplitude du bloc de béton après le recépage.

2. Dispositif de recépage d'une pièce en béton selon la revendication 1, **caractérisé en ce que** le sommet de l'enveloppe (20, 120) est fixé à un organe de support (14) pour la mise en place du fond (18, 118) jusqu'à la zone de rupture.

3. Dispositif de recépage d'une pièce en béton selon la revendication 2, caractérisé en ce l'organe de support (14) d'un élément de recépage (10) comporte un tube (16) rigide raccordé à un embout (22) tubulaire de connexion ménagé au sommet de l'enveloppe (20), ledit tube servant de canal d'amenée de l'agent de démolition à l'intérieur du flacon (12).

4. Dispositif de recépage d'une pièce en béton selon l'une des revendications 1 à 3, **caractérisé en ce que** le fond (18) du flacon (12) est associé à un élément de guidage (30) pour faciliter la pénétration de l'élément de recépage (10) dans le béton frais coulé préalablement.

5. Dispositif de recépage d'une pièce en béton selon l'une des revendications 1 à 4, **caractérisé en ce que** le fond (18) plat du flacon (12) de chaque élément de recépage (10) est disposé horizontalement en s'étendant perpendiculairement à la direction d'enfoncement.

6. Dispositif de recépage d'une pièce en béton selon l'une des revendications 1 à 4, **caractérisé en ce que** le fond (18) plat du flacon (12) de chaque élément de recépage est incliné ou légèrement bombé par rapport à le direction d'enfoncement.

7. Dispositif de recépage d'une pièce en béton selon l'une des revendications 1 à 6, **caractérisé en ce que** la mise en place de chaque élément de recépage (10) peut être opérée individuellement, ou groupés au moyen d'un cadre de positionnement (32), avant ou après l'opération de coulée du béton, l'enveloppe (20, 120) latérale de chaque élément de recépage (10) ayant une forme tronconique.

8. Dispositif de recépage d'une pièce en béton selon la revendication 7, **caractérisé en ce que** le cadre de positionnement (32) est fixé avant l'opération de coulée du béton, à des armatures (34) en attente au moyen d'entretoises (36) angulairement espacées entre les différents tubes (16) des éléments de recépages (10), et reposant sur une cerce (39) solidaire des armatures (34).

9. Dispositif de recépage d'une pièce en béton selon la revendication 8, **caractérisé en ce que** les entretoises (36) s'étendent radialement vers l'intérieur du cadre de positionnement (32) pour délimiter un orifice (38) de passage axial du tuyau de coulée du béton.

10. Dispositif de recépage d'une pièce en béton selon la revendication 1, **caractérisé en ce que** le flacon (112) est rempli avec un agent réactif retardé, et est mis en place avant ou après la coulée du béton.

11. Dispositif de recépage d'une pièce en béton selon la revendication 3, **caractérisé en ce que** chaque tube (16) est assemblé à un gabarit de pose (202) par l'intermédiaire d'un dispositif de fixation (200, 300), comprenant une pince de serrage (202), ou une pièce de clipsage (302).

## Claims

1. A device for cut-off or demolition of a concrete part, comprising means for inserting at least one cut-off element (10) equipped with an elemental recipient designed to receive a demolition agent of chemical or mechanical nature to cause cracking of the concrete part by expansion effect,
**characterized in that** the recipient of each cut-off element (10) is formed by a flask (12, 112), made in particular of plastic material, having a closed base (18, 118), and a lateral casing (20, 120) forming an acute angle with the base, said angle being comprised between 25° and 60° to generate expansion forces for fracturing of the concrete part along the breaking zone (28) defined by the base (18, 118) of said flask, and a lifting movement of small amplitude of the concrete block after cut-off.

2. The device for cut-off of a concrete part according to claim 1, **characterized in that** the apex of the casing (20, 120) is fixed to a support means (14) for inserting the base (18, 118) down to the breaking zone.

3. The device for cut-off of a concrete part according to claim 2, **characterized in that** the support means (14) of a cut-off element (10) comprise a rigid tube (16) joined to a tubular connecting spout (22) arranged at the apex of the casing (20), said tube acting as inlet channel for insertion of the demolition agent into the flask (12).

4. The device for cut-off of a concrete part according to one of the claims 1 to 3, **characterized in that** the base (18) of the flask (12) is associated to a guiding means (30) to facilitate penetration of the cut-off element (10) into the previously cast fresh concrete.

5. The device for cut-off of a concrete part according to one of the claims 1 to 4, **characterized in that** the flat base (18) of the flask (12) of each cut-off element (10) is arranged horizontally and extending perpendicularly to the direction of insertion.

6. The device for cut-off of a concrete part according to one of the claims 1 to 4, **characterized in that** the flat base (18) of the flask (12) of each cut-off element is inclined or slightly convex with respect to the direction of insertion.

7. The device for cut-off of a concrete part according to one of the claims 1 to 6, **characterized in that** insertion of each cut-off element (10) can be performed individually, or grouped by means of a positioning frame (32), before or after the concrete casting operation, the lateral casing (20, 120) of each cut-off element (10) having a tapered shape.

8. The device for cut-off of a concrete part according to claim 7, **characterized in that** the positioning frame (32) is fixed before the concrete casting operation to salient reinforcing bars (34) by means of spacers (36) spaced angularly between the different tubes (16) of the cut-off elements (10) and resting on a hoop (39) securedly affixed to the reinforcing bars (34).

9. The device for cut-off of a concrete part according to claim 8, **characterized in that** the spacers (36) extend radially towards the inside of the positioning frame (32) to confine an orifice (38) for axial passage of the concrete casting pipe.

10. The device for cut-off of a concrete part according to claim 1, **characterized in that** the flask (112) is filled with a delayed-action reactive agent and is placed in position before or after the concrete is cast.

11. The device for cut-off of a concrete part according to claim 3,
**characterized in that** each tube (16) is assembled on a support jig (202) by means of a fixing device (200, 300) comprising a securing clamp (203) or a clipping part (302).

## Patentansprüche

1. Vorrichtung zum Köpfen oder Abreißen eines Betonstücks, die eine Anlage zum Einsetzen von mindestens einem Köpfelement (10) umfaßt,
das mit einem elementaren Reservoir ausgerüstet ist, das zum empfangen eines Abreißmittels chemischer oder mechanischer Natur bestimmt ist, um die Spaltung des Betonstücks durch einen Ausdehnungseffekt hervorzurufen,
**dadurch gekennzeichnet, dass** das Reservoir von jedem Köpfelement (10) von einem Fläschchen (12, 112), namentlich in Plastik realisiert, das einen geschlossenen Boden (18, 118) hat, und einer seitlichen Hülle (20, 120) gebildet wird, die einen spitzen Winkel mit dem Boden macht, wobei der genannte Winkel zwischen 25° und 60° beträgt, um Ausdehnungskräfte zu erzeugen, die zum hervorrufen eines Bruchs des Betonstücks entlang der Bruchzone (28) bestimmt sind, die durch den Boden (18, 118) des genannten Fläschchens definiert wird, und um eine Hubbewegung von kleiner Amplitude des Betonblocks nach dem Köpfen zu erzeugen.

2. Vorrichtung zum Köpfen eines Betonstücks gemäß Anspruch 1, **dadurch gekennzeichnet, dass** die Spitze der Hülle (20, 120) an einem Trägerorgan (14) für das Einsetzen des Bodens (18, 118) bis zur Bruchzone befestigt ist.

3. Vorrichtung zum Köpfen eines Betonstücks gemäß Anspruch 2, **dadurch gekennzeichnet, dass** das Trägerorgan (14) eines Köpfelementes (10) ein starres Rohr (16) umfaßt, das an ein röhrenförmiges Verbindungsende (22) angeschlossen ist, das an der Spitze der Hülle (20) eingerichtet ist, wobei das genannte Rohr als Kanal zum herführen des Abreißmittels in das Innere des Fläschchens (12) dient.

4. Vorrichtung zum Köpfen eines Betonstücks gemäß einem der Ansprüche 1 bis 3, **dadurch gekennzeichnet, dass** der Boden (18) des Fläschchens (12) einem Führungselement (30) zugeordnet ist, um das Eindringen des Köpfelementes (10) in den vorher frisch gegossenen Beton zu erleichtern.

5. Vorrichtung zum Köpfen eines Betonstücks gemäß einem der Ansprüche 1 bis 4, **dadurch gekennzeichnet, dass** der flache Boden (18) des Fläschchens (12) von jedem Köpfelement (10) horizontal angeordnet ist und sich senkrecht zur Einstoßrichtung ausdehnt.

6. Vorrichtung zum Köpfen eines Betonstücks gemäß einem der Ansprüche 1 bis 4, **dadurch gekennzeichnet, dass** der flache Boden (18) des Fläschchens (12) von jedem Köpfelement in Bezug auf die Einstoßrichtung geneigt oder leicht gewölbt ist.

7. Vorrichtung zum Köpfen eines Betonstücks gemäß einem der Ansprüche 1 bis 6, **dadurch gekennzeichnet, dass** das Einsetzen jedes Köpfelementes (10) individuell ausgeführt werden kann, oder gruppiert mithilfe eines Positionierungsrahmens (32), vor oder nach dem Gießen des Betons, wobei die seitliche Hülle (20, 120) jedes Köpfelementes (10) die Form eines Kegelstumpfes hat.

8. Vorrichtung zum Köpfen eines Betonstücks gemäß Anspruch 7, **dadurch gekennzeichnet, dass** der Positionierungsrahmen (32) vor dem Gießen des Betons durch ringförmig angeordnete und zwischen den verschiedenen Rohren (16) der Köpf-elemente (10) auf Abstand gehaltene Riegel (36) an einem Gerüst (34) befestigt wird und auf einem Ring (39) abgestützt ist, der mit dem Gerüst (34) fest verbunden ist.

9. Vorrichtung zum Köpfen eines Betonstücks gemäß Anspruch 8, **dadurch gekennzeichnet, dass** die Riegel (36) sich radial ins Innere des Positionierungsrahmen (32) ausdehnen, um eine axiale Durchgangsöffnung des Rohres (38) zum Gießen des Betons zu umgrenzen.

10. Vorrichtung zum Köpfen eines Betonstücks gemäß Anspruch 1, **dadurch gekennzeichnet, dass** das Fläschchen (112) mit einem verzögertem Reaktionsmittel gefüllt ist und vor oder nach dem Gießen des Betons eingesetzt ist.

11. Vorrichtung zum Köpfen eines Betonstücks gemäß Anspruch 3, **dadurch gekennzeichnet, dass** jedes Rohr (16) an einem Stützgerüst (202) mithilfe einer Bindungsvorrichtung (200, 300) befestigt ist und eine Klammer (202) zum Festdrücken oder ein Clips-Stück (302) aufweist.
